# FASCICULE DE BREVET EUROPEEN

(11) **EP 0 298 852 B1**
(45) Date de publication et mention de la délivrance du brevet: **20.10.1993**
(21) Numéro de dépôt: 88401722.9
(22) Date de dépôt: 01.07.1988
(51) Int. Cl.: B21D 1/05

(54) **Procédé et installation de planage d'une bande métallique**
Verfahren und Vorrichtung zum Richten eines metallischen Bandes
Method and apparatus for levelling a metal band

(30) Priorité: 08.07.1987 FR 8709715
(43) Date de publication de la demande: 11.01.1989
(73) Titulaire: CLECIM, F-92402 Courbevoie Cédex (FR)
(72) Inventeur: Mazodier, François, F-42000 Saint-Etienne (FR); Paulhac, René, F-42290 Sorbiers (FR); Peyron, Jean, F-42270 Saint-Priest en Jarez (FR); Padwo, Zalman, F-42100 Saint-Etienne (FR)
(74) Mandataire: Phélip, Bruno

(56) Documents cités:
- EP-A- 0 199 017
- FR-A- 2 529 485
- PATENT ABSTRACTS OF JAPAN, vol. 5, no. 25 (M-55)[697], 14 février 1981;& JP-A-55 153 62 (MITSUBISHI JUKOGYO K.K.) 29-11-1980
- PATENT ABSTRACTS OF JAPAN, vol. 7, no. 187 (M-236)[1332], 16 août 1983;& JP-A-58 86 933 (HITACHI SEISAKUSHO K.K.) 24-05-1983
- PATENT ABSTRACTS OF JAPAN, vol. 4, no. 171 (M-44)[653], 26 novembre 1980;& JP-A-55 122 629 (HITACHI SEISAKUSHO K.K.) 20-09-1980

## Description

L'invention a pour objet une installation de planage d'une bande métallique utilisable spécialement pour l'obtention de produits plans sans défauts de bords, en particulier ceux qui sont induits par le fait que les propriétés, notamment mécaniques ou métallurgiques , sur une certaine largeur au bord de la bande, sont très nettement différentes de celles de la partie centrale de la bande .

Dans les installations de production de produits métalliques en bande telle que des tôles fines laminées, le produit est soumis, après laminage, galvanisation ,étamage ou autre processus, à un certain nombre d'opérations de parachèvement ,notamment pour faire disparaître certains défauts . En particulier, on fait passer la bande dans une cage de planage destinée à éliminer les gauchissements dûs au fait que les fibres métalliques n'ont pas une longueur régulière sur la largeur de la tôle . A cet effet, on fait défiler la tôle sur des rouleaux définissant un trajet ondulé et en la soumettant à une tension de façon à produire des allongements par traction-flexion.

D'une façon générale, une planeuse est donc constituée d'une cage de planage disposée entre deux blocs de tension, respectivement d'entrée et de sortie et au sein de laquelle sont montés une pluralité de cylindres planeurs dont les axes sont disposés les uns par rapport aux autres en quinconce sur des niveaux différents de façon à définir un trajet ondulé.

La cage de planage peut aussi être associée à un autre équipement qui la précède et qui a une fonction différente comme, par exemple, une cage de laminoir dite "Skin-Pass" effectuant un faible allongement .

A titre d'exemple, un type de planeuse usuel est représenté schématiquement en figure 1. La planeuse comprend classiquement deux blocs tensionneurs d'entrée 11 et de sortie 12 entre lesquels est disposée une cage de planage 10.

Chaque bloc tensionneur 11 ou 12 comporte un certain nombre de rouleaux 13 et 17, destinés à maintenir en tension la bande 3 que l'on fait défiler et à lui imposer un allongement par des moyens appropriés. La cage de planage proprement dite 10, diposée entre les blocs tensionneurs est constituée, en général , de deux ou quatre cylindres actifs de planage 2 sur lesquels la bande 3 qui défile suivant des directions perpendiculaires aux axes des cylindres, est soumise à des déformations de traction-flexion dans le domaine élasto-plastique .

A cet effet, les cylindres actifs ont, de préférence , un diamètre très faible par rapport à leur longueur et c'est pourquoi chacun des cylindres actifs 2 est en général posé soit sur deux rouleaux 21 dits aiguilles intermédiaires qui reposent sur trois rangées 22 de rouleaux d'appui, soit directement sur deux rangées de rouleaux d'appui 22, toutes les combinaisons étant possibles suivant la spécificité de la machine.Des butées spéciales équipent les extrémités des cylindres pour leur permettre de fonctionner dans de bonnes conditions . On appelle "équipage de planage" l'ensemble constitué par un cylindre actif et ses rouleaux d'appui.

Le ou les équipages de planage peuvent être suivis de dispositifs destinés à corriger une cambrure transversale de la bande dite "tuile" ou une cambrure longitudinale ; les cylindres actifs de ces équipages sont dits: cylindre anti-tuile 15 et cylindre décambreur 16 , ces deux dernières fonctions étant parfois confondues.

Des rouleaux déflecteurs 18 dont le nombre dépend de la disposition de la machine peuvent être situés à différents endroits pour imposer à la bande 3 de suivre une trajectoire particulière lors de son passage dans la machine ou assurer d'autres fonctions.

La vitesse tangentielle des rouleaux 17 du bloc de sortie 12 est supérieure à celle des rouleaux 13 du bloc d'entrée 11 de façon à soumettre la bande à un effort de traction réglable . Par ailleurs , les positions des cylindres de planage 2 , anti-tuile 15 et décombreur 16 sont réglables en hauteur par rapport au plan moyen de défilement de la bande qui suit ainsi un trajet en zig-zag dont on peut régler l'amplitude . La bande, qui est soumise à un effort de traction important, s'allonge lors de son passage sur chaque cylindre actif de faible diamètre et le réglage en hauteur des cylindres actifs permet de modifier l'effort de déformation appliqué sur la bande . Celle-ci est ainsi déformée dans le domaine plastique sur chaque cylindre actif dont elle épouse la forme sur un secteur angulaire, en subissant un allongement ce qui lui donne la forme d'une surface développable , chacun des cylindres actifs 14, 15 et 16 assurant son rôle propre .

Dans de telles installations, toutes les fibres longitudinales sont portées à la même longueur dans le domaine plastique et, pour les matériaux courants, tous les défauts de planéité tels que "bords longs" , " centrés longs" , "poches " etc peuvent être corrigés.

Pour améliorer l'effet de correction de la planéité , on a déjà proposé de ménager aux extrémités de certains cylindres sur lesquels défile la bande, des parties amincies dont le diamètre diminue progressivement par rapport à celui de la partie centrale du cylindre de façon que le trajet parcouru soit plus long dans la zone centrale que sur les bords .

En faisant ainsi parcourir des trajectoires de longueurs différentes dans la zone centrale et sur les bords de la bande soumise en même temps à une déformation dans le domaine élasto-plastique, on augmente les allongements sur la zone centrale de la bande pendant l'opération de planage, de telle sorte que, après la sortie de la planeuse, les fibres aient toutes sensiblement la même longueur .

Les parties amincies peuvent être ménagées aux deux extrémités d'un même cylindre dont la partie centrale, qui forme la table utile et a normalement un diamètre constant , couvre la zone centrale de la bande sur une largeur constante, les zones des deux bords passant sur les deux extrémités amincies .

Il en résulte qu'un cylindre de profil déterminé ne peut convenir que pour le planage de bandes dont la largeur ne varie que dans une faible mesure . On attribue donc à chaque cylindre une gamme de largeur et, lorsque l'on doit traiter une bande de largeur plus grande ou plus petite que les limites prévues, il est nécessaire de changer le cylindre pour le remplacer par un autre dont les parties amincies sont écartées l'une de l'autre de la distance voulue.

On est ainsi conduit à avoir différents cylindres planeurs ayant des parties cylindriques centrales de différentes longueurs de façon à correspondre chacun à une gamme de largeur et que l'on échange selon les besoins, ce qui peut présenter des inconvénients dûs en particulier, au temps nécessaire à cet échange.

Pour remédier cet inconvénient , on a déjà proposé d'utiliser des cylindres munis d'une partie amincie à une seule extrémité , deux cylindres successifs étant munis de parties amincies placées à des extrémités opposées de telle sorte qu'un bord de la bande passe sur la partie amincie de l'un des cylindres , l'autre bord passant sur la partie amincie de l'autre cylindre . Par déplacement des deux cylindres parallèlement à leur axe et dans des directions opposées , de part et d'autre du plan médian longitudinal de la bande , on peut régler l'écartement des deux parties amincies en fonction de la largeur de la bande .(JP-A-55 122 629, JP-A-55 153622, EP-A-0 199 017).

Une telle disposition, séduisante dans son principe , pose cependant des problèmes de réalisation pratique . En effet, même si une telle disposition permet de régler le positionnement des parties amincies en fonction de la largeur de la bande , il faut conserver la possibilité de remplacer facilement les cylindres de travail , par exemple en cas d'usure . Or une intervention sur la machine se traduit par un arrêt ou en tout cas un freinage de la production et doit donc pouvoir être effectuée aussi rapidenent que possible étant donné la productivité des installations actuelles qui permettent d'atteindre des vitesses de défilement de la bande de l'ordre de 800 m/mn.

D'autre part , il faut conserver la possibilité de régler les bauteurs relatives des cylindres de travail .

C'est pourquoi on préfère généralement séparer les fonctions et ménager des extrémités amincies non pas sur les cylindres actifs de planage mais sur d'autres cylindres, par exemple les rouleaux déflecteurs qui sont changés moins souvent et dont il est plus facile de régler les positions axiales .

C'est ainsi que le document JP-A-58 86933, qui représente l'état de la technique le plus proche, montre une installation dans laquelle des cylindres de dégauchissement et d'étalement de la bande présentent des extrémités, respectivement amincies ou élargies, et peuvent être réglées axialement.

Cependant, le passage sur les parties amincies est plus efficace lorsque celles-ci sont ménagées sur des cylindres de faible diamètre tel que les cylindres actifs , sur lesquels la bande est soumise à une déformation dans le domaine plastique .

Mais on se heurte alors à des difficultés de réalisation et d'implantation , d'autant plus que l'on dispose généralement d'un espace réduit et que l'on est souvent amené à perfectionner des installations existantes .

L'invention a pour objet de résoudre un tel problème grâce à des dispositions particulières permettant de ménager des parties amincies sur les cylindres actifs de planage eux-mêmes, tout en conservant des possibilités de réglage de ces derniers aussi bien en hauteur que dans le sens axial, sans augmenter sensiblement l'encombrement de la cage de planage ainsi perfectionnée.

Conformément à l'invention,les parties amincies sont donc ménagées respectivement à des extrémités opposées de deux cylindres actifs de planage et, chaque cylindre actif reposant, de façon connue en soi, sur au moins deux rouleaux d'appui, chaque équipage de planage formé par un cylindre actif,respectivement supérieur ou inferieur, et les rouleaux d'appui qui lui sont associés, est monté sur un support, respectivement supérieur ou inférieur , guidé de façon coulissante, à l'intérieur des montants du bâti de la cage, suivant deux directions orthogonales, respectivement, une direction verticale et une direction axiale parallèle aux axes des cylindres, et que l'installation comprend des moyens de commande, respectivement, du coulissement axial et du coulissement vertical, de chaque équipage de planage avec son support à l'intérieur dudit bâti, respectivement, pour le réglage du niveau de chaque cylindre actif et pour le réglage de la position axiale de sa partie amincie.

Dans un premier mode de réalisation de l'invention, le support de chaque équipage de planage comprenant un cylindre dissymétrique et ses rouleaux d'appui, est constitué d'un châssis formant une cassette montée coulissante suivant la direction axiale sur une poutre de support guidée de façon coulissante, verticalement, sur les montants de la cage, les moyens de réglage de la position axiale de chaque cylindre sont constitués par des vérins prenant appui dans le sens axial, respectivement, sur la cassette et sur la poutre correspondantes et les moyens de réglage du niveau de chaque cylindre actif sont constitués par des vérins prenant appui dans le sens vertical, respectivement, sur la poutre correspondante et sur la cage.

Mais dans un mode de réalisation préférentiel de l'invention, le support de chaque équipage de planage comprenant un cylindre dissymétrique et ses rouleaux d'appui, est constitué d'une poutre, respectivement supérieure ou inférieure, montée coulissante, respectivement, suivant la direction verticale et suivant la direction axiale, sur les montants de la cage, et reposant sur des rails fixes, respectivement supérieurs ou inférieurs, parallèles aux axes des cylindres, par l'intermédiaire de galets et d'une façon permettant le déplacement de ladite poutre entre les montants de la cage, d'une part, verticalement, sous l'action du moyen de réglage du niveau du cylindre actif correspondant et d'autre part, axialement, en roulant sur lesdits rails de support, sous l'action du moyen de réglage de la position axiale de la partie amincie du cylindre actif correspondant, lesdits moyens de réglage vertical prenant appui sur la poutre correspondante d'une façon permettant le déplacement axial de celle-ci.

De façon particulièrement avantageuse, les galets de support de la poutre supérieure sont montés par paire à chaque extrémité de la poutre sur des bras articulés autour d'axes horizontaux et permettant l'abaissement de la poutre avec l'équipage de planage en position de travail sous l'action de vérins et le rappel de la poutre en position haute de démontage .

En outre, chaque poutre de support d'un équipage de planage à cylindres dissymétriques est associée à un dispositif de réglage axial comprenant une plaquette de centrage montée coulissable perpendiculairement à la poutre sur un trainard monté coulissant sur des glissières s'étendant entre les deux montants du bâti 6 parallèlement à la poutre, l'extrémité de la plaquette pouvant s'engager dans une rainure de guidage ménagée sur la poutre suivant une direction verticale.

Grâce à ces dispositions et à d'autres caractéristiques décrites en détail par la suite , les différents organes nécessaires pour le réglage en hauteur et le réglage axial des cylindres actifs forment un ensemble particulièrement compact qui peut être logé dans un espace restreint, cette caractéristique étant particulièrement avantageuse dans le cas de machines de petites tailles et pour l'adaptation de lignes existantes.

Par ailleurs on est amené à traiter sur les machines à planer des bandes métalliques n'ayant pas seulement des défauts de planéité mais aussi des propriétés différentes sur les bords par rapport à la partie centrale de la bande (par exemple limites d'élasticité sensiblement différentes ) c'est le cas , notamment, dans des aciers dits "full hard".

Avec de tels produits ayant un comportement différent des produits courants il peut en résulter sur le produit final un léger défaut de bord résiduel induit par ces différences de propriétés, bien que toutes les fibres longitudinales aient été amenées à la même longueur dans la planeuse .

De tels défauts peuvent aussi être corrigés grâce aux dispositions selon l'invention qui permettent de réaliser un réglage axial d'une assez grande amplitude et en outre de ménager des parties amincies sur une longueur relativement importante à l'extrémité de chaque cylindre actif de façon que chaque partie amincie couvre une zone latérale de la bande de largeur déterminée en fonction des défauts à corriger .

Il est ainsi possible de remédier aux défauts d'homogénéité de la bande sur sa largeur et particulièrement à ceux qui peuvent être induits par l'existence de propriétés nettement différentes des bords de la bande par rapport à la partie centrale . L'invention permet aussi de corriger un défaut induit par une telle différence de propriétés, le cas échéant sur un seul bord.

Cependant l'invention peut aussi être utile dans le cas où la bande avant planage présente des bords longs tels que l'on ne puisse pas les corriger en totalité. Dans ce qui suit nous utiliserons donc le vocable "défaut" aussi bien pour des bords longs excessifs de la bande avant planage que pour les défauts induits par des propriétés mécaniques différentes aux bords sur une certaine largeur par rapport à toute la partie centrale de la bande étant entendu que c'est la correction des effets de ce dernier type de défaut qui est particulièrement recherchée.

Mais l'invention sera mieux comprise par la description suivante de certains modes de réalisation donnés à titre d'exemple et représentés aux dessins annexés.

La figure 1 est une vue schématique d'ensemble d'une installation de planage classique.

La figure 2 représente schématiquement une disposition classique des cylindres d'un équipage de planage.

La figure 3 illustre schématiquement, en perspective , le principe de l'invention.

La figure 4 est une vue partielle de l'extrémité d'un cylindre actif de planage.

La figure 5 représente schématiquement un premier exemple de réalisation d'une cage de planage selon l'invention.

La figure 6 représente plus en détail un autre mode de réalisation vu du côté opérateur par exemple, avec coupes partielles .

La figure 7 est une vue en coupe transversale parallèlement aux axes des cylindres.

La figure 8 est une vue partielle de dessus, selon la flèche F de la figure 6.

On a déjà décrit plus haut, en se référant aux figures 1 et 2, les dispositions classiques d'une installation de planage.

La figure 3 montre schématiquement en perspective , le passage de la bande 3 sur deux cylindres 23, 24 maintenus centrés sur leurs axes par des embouts 27 et définissant un trajet ondulé .

Deux cylindres actifs différents, respectivement 23 et 24, de la cage sont munis d'un profil dissymétrique, chaque cylindre étant muni d'une partie amincie 20 à une seule de ses extrémités et ayant un diamètre sensiblement constant sur la partie normale 26 couvrant la plus grande partie de sa longueur, jusqu'à l'autre extrémité. Les parties amincies 25, 25′ sont placées respectivement à deux extrémités opposées des deux cylindres 23 et 24, de part et d'autre de l'axe longitudinal 30 de la bande et les deux cylindres 23 et 24 peuvent être déplacés en des sens opposés, parallèlement à leur axe suivant les flèches (f) de façon à régler leurs positions axiales pour que chaque partie amincie, respectivement, 25, 25′ se trouve placée à l'aplomb de l'un des deux bords, respectivement 31, 31′ de la bande 3. Comme on l'a représenté en détail sur la figure 4, chaque partie amincie 25, 25′ ayant une longueur a, il est possible de régler axialement les positions des deux cylindres de façon que le diamètre D du cylindre décroisse progressivement à partir d'une ligne placée à une distance L du bord 31 de la bande 3. Cette dernière comprend donc deux zones latérales 32, 32′ de largeur L et L′ passant sur les parties amincies 25 des cylindres 23 et 24 et encadrant une zone centrale 33 passant sur les parties cylindriques 26 des deux cylindres et il est possible, en agissant individuellement sur chacun des cylindres, de régler les largeurs, respectivement, L et L′ des deux zones latérales 32, 32′ .

Sur la figure 3, les parties amincies 25 ont une forme conique se raccordant à la partie cylindrique 26 par un arrondi mais on pourrait aussi prévoir un profil différent , par exemple parabolique ou similaire.

La figure 5 représente schématiquement, à titre de simple exemple, un premier mode de réalisation possible de l'invention .

Chaque cylindre de planage 23, 24 peut être placé, avec l'équipage correspondant, dans un châssis 35 formant une cassette montée coulissante axialement sur une poutre de support 36 sur laquelle prend appui un moyen de commande du déplacement axial de la cassette, tel qu'un vérin 37.

Au moins l'une des deux poutres , respectivement supérieure 36 et inférieure 36′ , peut être montée coulissante verticalement dans un châssis 38 sous l'action de vérins 39 permettant de régler le niveau en hauteur du rouleau et d'écarter les cassettes de part et d'autre du plan de la bande 3, en position de démontage et remontage.

L'invention permet ainsi, non seulement de s'adapter exactement à la largeur de la bande sans procéder à l'échange des cylindres planeurs, mais également de régler la position dse chaque bord de la bande sur la partie amincie du cylindre correspondant et par conséquent d'imposer une variation de longueur des trajets parcourus sur les zones latérales de la bande par rapport à la partie centrale, par réglage des positions relatives des parties amincies 25 par rapport à l'axe longitudinal de défilement 30.

Il faut noter que les déplacements axiaux des deux cylindres de planage 23, 24 ne sont pas obligatoirement égaux et il est donc possible, en cas de besoin, de faire varier les largeurs L et L′ des zones latérales dont on modifie les longueurs de trajets.

Par ailleurs, on peut également agir sur le profil des cylindres, par exemple en modifiant le rapport des longueurs respectives de la partie amincie 25 par rapport à la partie cylindrique 26 ou même en donnant aux rouleaux une forme bombée sur toute leur longueur.

On voit donc qu'il est possible de s'adapter de façon très souple aux besoins,notamment pour corriger des défauts dûs à des différences de propriétés dans les différentes zones de la bande métallique 3.

Sur les figures 6, 7, 8, on a représenté plus en détails, à titre d'exemple, un mode de réalisation préférentiel de l'installation perfectionnée selon l'invention.

Les cylindres dissymétriques 23 et 24 font partie de deux équipages de planage 4 et 5 fixés respectivement sur une poutre supérieure 41 et une poutre inférieure 51 qui sont montées coulissantes transversalement à l'axe de défilement dans un bâti 6 comprenant comme on le voit sur la figure 6, deux montants 61 à l'intérieur desquels sont ménagées des fenêtres 62 pour le passage des poutres 41 et 51.

En position de travail, les deux poutres 41 et 51 peuvent aussi coulisser verticalement le long de faces de guidage 63 ménagées sur les montants 61 du bâti 6 . Des vérins 64 et 65 commandent les déplacements verticaux, respectivement, de la poutre supérieure 41 et de la poutre inférieure 51. Dans l'exemple représenté, les vérins 64 et 65 sont du type hydraulique et électromécanique mais ils pourraient être de toute autre nature.

La poutre supérieure 41 est portée par des galets 42 qui roulent sur des rails 66 s'étendant horizontalement à la partie supérieure du bâti 6.

La liaison entre la poutre 41 et les rails de support 66 est réalisée de façon à permettre le coulissement vertical de la poutre 41 en position de travail,sous l'action des vérins 64 et son rappel au niveau des rails 66 en position de démontage.

Par exemple, les galets 42 peuvent être montés sur des chassis coulissants ou sur des bras articulés de longueur suffisante pour permettre l'abaissement du cylindre planeur 24 dans la position de travail représentée en pointillés sur la figure 6.

Un tel montage mobile des galets par rapport à la poutre n'est pas indispensable pour la poutre 51 qui peut être simplement soulevée par des vérins mécaniques 65,dont le rôle principal est le positionnement correct de la poutre, le poids de l'ensemble de l'équipage assurant le retour en position basse de la poutre 51 qui vient reposer sur des rails horizontaux 67 par l'intermédiaire de galets permettant le déplacement axial de la poutre 51.

La poutre inférieure peut, parfois, être aussi actionnée par un vérin hydraulique qui s'ajoute aux vérins mécaniques 65 pour permettre une ouverture rapide de la cage par le bas.

Il est ainsi possible, lorsque les équipages 4 et 5 sont en position écartée, de procéder, comme habituellement, à l'échange d'un équipage en faisant rouler horizontalement chaque poutre 41, 51 sur les rails 66,67, en passant par les fenêtres 62 des montants 61 du bâti 6.

Le déplacement horizontal de chaque poutre 41, 51, pour l'amener en position de travail, peut être réalisé par un mécanisme du genre vérin,chariot automoteur, treuil, chaîne etc...non représenté sur les dessins.

En revanche, le réglage de la position axiale de chaque équipage de planage par rapport au plan de symétrie P est réalisé de préférence par des dispositifs de centrage 7 montés à côté de chaque poutre 41, 51, entre les deux montants 61 du bâti 6.

Comme on le voit sur la figure 8, chaque dispositif de centrage 7 est porté par un trainard 8 qui coulisse le long de glissières 81 s'étendant entre les deux montants 61 du bâti 6 parallèlement aux axes des cylindres de planage . Un vérin mécanique ou hydraulique 82 prenant appui sur l'un des montants 61 permet de régler la position du dispositif de centrage 7 le long de la poutre 41 correspondante.

Comme on le voit sur la figure 6, un dispositif analogue 7′ est associé à la poutre inférieure 51.

Le dispositif de centrage 7(7′) comprend une plaquette de centrage 71 montée coulissante sur le trainard 8 perpendiculairement aux glissières 81 et aux axes des cylindres et dont l'extrémité 74 peut venir s'engager dans une rainure 47 ménagée sur la poutre 41 suivant une direction verticale.Le mouvement de coulissement transversal de la plaquette 71 par rapport à la poutre 41 est commandé par un vérin d'escamotage 72 dont le corps et la tige sont articulés respectivement sur le trainard 8 et sur une patte d'accrochage 73 solidaire de la plaquette de centrage 71.

A la mise en place de chaque poutre 41 (51) , la plaquette de centrage correspondante 71 (71′) est escamotée par le vérin 72 de façon à ne pas gêner le passage de la poutre (41) (51) .

Au moyen du vérin 82, on vient mettre en place la plaquette 71 en face de la rainure correspondante 67 et, au moyen du vérin 72, on engage la plaquette dans la rainure.

Le vérin 82 permet alors, par l'intermédiaire de la plaquette 71, de régler avec précision la position axiale de la poutre 41 pour positionner exactement la partie amincie du cylindre de planage par rapport au bord de la tôle. Le trainard 8 est alors maintenu dans cette position par le vérin 82 et l'extrémité 74 de la plaquette 71 constitue un guidage pour le déplacement vertical de la poutre 41 sous l'action des vérins 64.

Le réglage de la poutre inférieure 51 est effectué de la même façon par le dispositif de centrage 7′.

Les dispositions représentées sur les figures ne permettent normalement d'effectuer le réglage horizontal des deux équipages que lorsque la cage est en position "ouverte" les deux poutrès supérieure et inférieure étant respectivement en position haute et en position basse de façon qu'aucune charge ne s'applique sur les tiges des vérins .

Cependant, le réglage axial pourrait aussi être effectué en position de travail en équipant les vérins de serrage de dispositifs de maintien et/ou permettant le glissement des poutres.

Bien entendu, l'invention ne se limite pas aux détails des modes de réalisation qui viennent d'être décrits d'autres dispositions équivalentes pouvant être envisagées sans s'écarter du cadre de protection défini par les revendications .

Il serait possible, par exemple, de réaliser un asservissement de la position des cylindres spéciaux en fonction de la largeur de la bande ou de celle des défauts latéraux . Le déplacement des cylindres en fonction de la largeur de la bande est en principe symétrique mais on pourrait aussi équiper le système de façon à réaliser des déplacements différents des cylindres.

L'ordre dans lequel les deux cylindres dissymétriques seront placés, sera choisi en fonction des commodités de construction et des différentes trajectoires de bande désirées . On peut par conséquent aussi choisir d'appliquer ce principe de correction à, par exemple, deux cylindres non situés de part et d'autre de la bande mais du même côté par rapport à une face de la bande . Ils peuvent aussi ne pas obligatoirement être directement voisins.

D'autre part, le réglage de position peut se faire lorsque la bande est engagée ou non dans la machine, en mouvement ou à l'arrêt.

## Revendications

1. Installation de planage d'une bande métallique (3) avec production d'allongements par traction -flexion, par défilement de la bande (3) suivant un axe longitudinal (30) dans une cage de planage (10) associée à des mayens (11) (12) de mise en tension de la bande (3) et comprenant , à l'intérieur d'un bâti (6) , une pluralité de cylindres (2, 15, 16, 18, 23, 24) à axes parallèles entre eux et perpendiculaires à la direction de défilement respectivement au moins une paire de cylindres de planage (2, 23, 24) et des cylindres anti-tuile (15) et de décambrage (16), disposés sur des niveaux différents, les uns au-dessus et les autres en dessous de la bande (3), de façon à définir un trajet ondulé, au moins deux desdits cylindres (23,24) présentant chacun un profil dissymétrique comprenant, à une extrémité, une partie amincie (25, 25') dont le diamètre diminue progressivement, les deux parties amincies (25, 25') étant ménagées respectivement à des extrémités opposées desdits cylindres dissymétriques (23,24), de part et d'autre de l'axe (30) lesdits cylindres (23,24) à extrémités amincies (25,25') étant déplaçables parallèlement à leurs axes, dans des directions opposées, de façon à adapter l'écartement transversal des parties amincies (25,25') à la largeur de la bande (3) ;
caractérisée par le fait que les parties amincies (25,25') sont ménagées respectivenent à des extrémités opposées de deux cylindres actifs de planage (23) (24) et que, chaque cylindre actif (23,24) reposant, de façon connue en soi, sur au moins deux rouleaux d'appui (21) (22), chaque équipage de planage (4,5) formé par un cylindre actif, respectivement supérieur (23) ou inférieur (24) et les rouleaux d'appui (21) (22) qui lui sont associés, est monté sur un support, respectivement supérieur (35) (41) ou inférieur (35') (51), guidé de façon coulissante, à l'intérieur des montants (38) (61) du bâti (6) de la cage (10), suivant deux directions orthogonales, respectivement, une direction verticale et une direction axiale parallèle aux axes des cylindres (23,24), et que l'installation comprend des moyens de commande, respectivement, (37, 37') (7, 7') du coulissement axial, et (39, 39') (64, 65) du coulissement vertical, de chaque équipage de planage (4,5) avec son support (35, 35') (41, 51) à l'intérieur dudit bâti (6), respectivement, pour le réglage du niveau de chaque cylindre actif (23, 24) et pour le réglage de la position axiale de sa partie amincie (25,25').

2. Installation de planage selon la revendication 1, caractérisée par le fait que le support de chaque équipage de planage comprenant un cylindre dissymétrique (23, 24) et ses rouleaux d'appui (21, 22), est constitué d'un châssis formant une cassette (35, 35') montée coulissante suivant la direction axiale sur une poutre de support (36, 36') guidée de façon coulissante, verticalement, sur les montants (61) de la cage (10), que les moyens de réglage de la position axiale de chaque cylindre (23, 24) sont constitués par des vérins (37, 37') prenant appui dans 1e sens axial, respectivement, sur la cassette (35, 35') et sur la poutre (36, 36') correspondantes et que les moyens de réglage du niveau de chaque cylindre actif (23, 24) sont constitués par des vérins (39, 39') prenant appui dans le sens vertical, respectivement, sur la poutre (36, 36') correspondante et sur le bâti (6) de la cage (10).

3. Installation de planage selon la revendication 1, caractérisée par le fait que le support de chaque équipage de planage (4,5) comprenant un cylindre dissymétrique (23, 24) et ses rouleaux d'appui (21, 22), est constitué d'une poutre, respectivement supérieure (41) ou inférieure (51) montée coulissante, respectivement, suivant la direction verticale et suivant la direction axiale, sur les montants (61) de la cage (10), et reposant sur des rails fixes, respectivement supérieurs (66) ou inférieurs (67), parallèles aux axes des cylindres (23, 24), par l'intermédiaire de galets (42, 52), et d'une façon permettant le déplacement de ladite poutre (41, 51) entre les montants (61) de la cage (10), d'une part, verticalement, sous l'action du moyen (64, 65) de réglage du niveau du cylindre actif correspondant (23, 24) et d'autre part, axialement, en roulant sur lesdits rails de support (66, 67), sous l'action du moyen (7, 7') de réglage de la position axiale de la partie amincie (25,25') du cylindre actif correspondant (23, 24), lesdits moyens de réglage vertical (63, 64) prenant appui chacun sur la poutre correspondante (41, 51) d'une façon permettant le déplacement axial de celle-ci.

4. Installation de planage selon la revendication 3, caractérisée par le fait que les galets (42) de support de la poutre supérieure (41) sont montés par paires, à chaque extrémité de la poutre (41) sur des bras (43) articulés autour d'axes horizontaux (44) et permettant l'abaissement de la poutre (41) avec l'équipage de planage (4,5) en position de travail sous l'action de vérins (64) et le rappel de la poutre (41) en position haute de démontage .

5. Installation de planage selon la revendication 3, caractérisée par le fait que chaque poutre (41) (51) de support d'un équipage de planage (4) (5) à cylindre dissymétrique (23) (24) est associé à un dispositif de réglage axial (7) comprenant une plaquette de centrage (71 )montée coulissable perpendiculairenent à la poutre sur un trainard (8) monté coulissant sur des glissières (81) s'étendant entre les deux montants (61) du bâti (6) parallèlement à la poutre (41) (51), l'extrémité (72) de la plaquette (71) pouvant s'engager dans une rainure de guidage (47) ménagée sur la poutre (41) (51) suivant une direction verticale.

## Claims

1. Installation for levelling a metal strip (3) with the production of elongations by traction-deflection, by advance of the strip (3) along a longitudinal axis (30) in a levelling stand (10) associated with means (11) (12) for tensioning the strip (3) and comprising, within a housing (6), a plurality of rolls (2, 15, 16, 18, 23, 24) with axes which are parallel to one another and perpendicular to the direction of advance, respectively at least one pair of levelling rolls (23, 24) and anti-crossbow (15) and anti-camber rolls (16), arranged on different levels, some above and the other beneath the strip (3), so as to define an undulating path, at least two of said rolls (23, 24) each having an asymmetrical profile comprising, at one end, a narrowed section (25, 25') the diameter of which progressively decreases, the two narrowed sections (25, 25') being provided at the opposite ends of said asymmetrical rolls (23, 24) respectively, on either side of the axis (30), said rolls (23, 24) with narrowed ends (25, 25') being displaceable parallel to their axes in opposite directions, so as to adapt the transverse spacing of the narrowed sections (25, 25') to the width of the strip (3);
characterized in that the narrowed sections (25, 25') are provided at opposite ends respectively of two work levelling rolls (23) (24), and in that each work roll (23, 24) resting in a known way on at least two pressure rolls (21, 22), and each levelling unit (4, 5) formed by an work roll, respectively upper (23) or lower (24) and the pressure rolls (21) (22) associated therewith, is mounted on a support, respectively upper (35) (41) or lower (35') (51), guided, in sliding fashion, inside the uprights (38) (61) of the housing (6) of the levelling stand (10), in two orthogonal directions, respectively, a vertical direction and an axial direction parallel to the axes of the rolls (23, 24), and in that the installation comprises means for commanding, respectively, (37, 37') (7, 7') the axial sliding, and (39, 39') (64, 65) the vertical sliding, of each levelling unit (4, 5) with its support (35, 35') (41, 51) inside the said housing (6), respectively, for the adjustment of the level of each live roll (23, 24) and for the adjustment of the axial position of its narrowed section (25, 25').

2. Levelling installation according to claim 1 characterized in that the support of each levelling unit comprising an asymmetrical roll (23, 24) and its pressure rolls (21, 22), is made up of a chassis forming a cassette (35, 35') mounted so as to be axially slidable on a supporting beam (36, 36') guided in sliding fashion, vertically, on the uprights (61) of the stand (10), and in that the adjustment means of the axial position of each roll (23, 24) are made up of jacks (37, 37') bearing in the axial direction, respectively, on the corresponding cassette (35, 35') and on the beam (36, 36') and in that the means for adjusting the level of each live roll (23, 24) are made up of jacks (39, 39') bearing in the vertical direction, respectively, on the corresponding beam (36, 36') and on the housing (6) of the stand (10).

3. Levelling installation according to claim 1, characterized in that,the support of each levelling unit (4, 5) comprising an asymmetrical roll (23, 24) and its pressure rolls (21, 22), is made up of a beam, respectively upper (41) or lower (51) mounted so as to be able to slide, respectively, in the vertical direction and in the axial direction, on uprights (61) of the stand (10), and resting on fixed rails, respectively upper (66) or lower (67), parallel to the axes of the rolls (23, 24), by the intermediary of rollers (42, 52), and in a way allowing the displacement of the said beam (41, 51) between the uprights (61) of the stand (10), on the one hand, in the vertical direction, under the action of the means (64, 65) for adjusting the level of the corresponding live roll (23, 24) and on the other hand, in the axial direction, by rolling on the said support rails (66, 67), under the action of the means (7, 7') for adjusting the axial position of the narrowed section (25, 25') of the corresponding live roll (23, 24), the said vertical adjustment means (63, 64) each bearing on the corresponding beam (41, 51) in a way allowing the axial displacement of the said beam.

4. Levelling installation according to claim 3, characterized in that the supporting rollers (42) of the upper beam (41) are mounted in pairs at each end of the beam (41) on arms (43) articulated about horizontal axes (44) and enabling the beam (41) with the levelling unit (4, 5) to be lowered into the working position under the action of jacks (64), and the return of the beam (41) into a raised position for disassembly.

5. Levelling installation according to claim 3, characterized in that each supporting beam (41) (51) for a levelling unit (4) (5) with an asymmetrical roll (23) (24) is associated with an axial adjustment device (7) comprising a centering plate (71) mounted so that it can slide perpendicularly to the beam on a carriage (8) mounted so as to slide on slides (81) extending between the two uprights (61) of the housing (6) parallel to the beam (41) (51), it being possible for the end (72) of the plate (71) to engage in a guide groove (47) provided on the beam (41) (51) in a vertical direction.

## Patentansprüche

1. Vorrichtung zum Richten eines metallischen Bandes (3) mit Erzeugung von Zug- und Biegedehnungen beim Durchlaufen des Bandes (3) gemäss einer Längsachse (30) in einem mit Spannungsmittel (11) (12) des Bandes (3) ausgerüsteten Richtgerüst, das innen in einem Gestell (6) mehrere Rollen (2, 15, 16, 18, 23, 24) mit zueinander parallelen und zur Durchlaufrichtung senkrechten Achsen aufweist, und zwar jeweils mindestens ein Paar Richtrollen (21, 23, 24) und Anticrossbow-(15) und Gegenbiegerollen (16), die in unterschiedlichen Ebenen, die einen über und die anderen unter dem Band (3) derart angeordnet sind, dass somit ein gewellte Bahn bestimmt wird, wobei mindestens zwei dieser Rollen (23, 24) einen unsymmetrischen Profil mit einem an einem Ende sich verjüngenden Teil (25, 25') aufweisen, dessen Durchmesser allmählich abnimmt, und wobei die sich verjüngenden Teile (25, 25') jeweils an entgegengestzten Enden der unsymmetrischen Rollen (23, 24) beiderseits der Achse (30) angeornet sind, und diese Rollen (23, 24) mit den sich verjüngenden Enden (25, 25') zwecks Anpassung des Querabstandes der sich verjüngenden Teile (25, 25') an die Breite des Bandes (3) in entgegengesetzten Richtungen parallel zu ihren Achsen verschiebbar sind, dadurch gekennzeichnet, dass die sich verjüngenden Teile (25, 25') jeweils an entgegengesetzten Enden von zwei aktiven Rollen (23, 24) angeordnet sind, und dass jede aktive Rolle in an sich bekannter Weise durch mindestens zwei Stützrollen (21) (22) abgestützt ist, und dass jedes Richtwerk (4, 5), das aus einer oberen (23) bzw. unteren (24) aktiven Rolle und den zugeordneten Stützrollen (21) (22) besteht, auf einer oberen (35) (41) bzw. unteren (35') (51) Abstützung montiert ist, die innen in den Ständer (38), (61) des Gestells (6) des Gerüstes (10) gemäss zwei othogonalen Richtungen, jeweils einer senkrechten Richtung und einer axialen, zu den Achsen der Rollen (23, 24) parallelen Richtung gleitbar geführt ist, und dass die Vorrichtung Steuermittel (37, 37') (7, 7') zum axialen bzw. (39, 39') (64, 65) zum senkrechten Gleiten von jedem Richtwerk (4, 5) mit seiner Abstützung (35, 35') (41, 51) innen in diesem Gestell (6) zur Höheneinstellung von jeder aktiven Rolle (23, 24) bzw. zur Einstellung der axialen Lage von seinem sich verjüngenden Teil (25, 25') umfasst.

2. Richtvorrichtung nach Anspruch 1, dadurch gekennzeichnet, dass die Abstützung von jedem Richtwerk mit einer unsymmetrischen Rolle (23, 24) und seinen Stützrollen (21, 22) aus einem als Kassette (35, 35') ausgebildeten Châssis besteht, das gemäss einer axialen Richtung auf einem Stützträger (36, 36') gleitbar montiert ist, der senkrecht auf den Ständer (61) des Gerüstes (10) gleitbar geführt wird, dass die Mittel zur Einstellung der Axiallage von jeder Rolle (23, 24) aus Zylinder (37, 37') bestehen, die sich in axialer Richtung jeweils auf den entsprechenden Kassette (35, 35') und Träger (36, 36') abstützen, und dass die Mittel zur Höheneinstellung von jeder aktiven Rolle (23, 24) aus Zylinder (39, 39') bestehen, die sich in senkrechter Richtung jeweils auf dem entsprechenden Träger (36, 36') und dem Gestell (6) des Gerüstes (10) abstützen.

3. Richtvorrichtung nach Anspruch 1, dadurch gekennzeichnet, dass die Abstützung jedes Richtwerks (4, 5) mit einer unsymmetrischen Rolle (23, 24) und seinen Stützrollen (21, 22) aus einem oberen (41) bzw. unteren Träger (51) besteht, der jeweils gemäss der senkrechten Richtung und gemäss der axialen Richtung auf den Ständer (61) des Gerüstes (10) gleitbar montiert und über Laufrollen (42, 52) auf feststehenden, zu den Achsen der Rollen (23, 24) parallelen oberen (66) bzw. unteren (67) Schienen abgestützt ist, und zwar derart, dass dieser Träger (41, 51) zwischen den Ständer (61) des Gerüstes (10) bei Betätigung des Mittels (64, 65) zur Höheneinstellung der entsprechenden aktiven Rolle (23, 24) einerseits senkrecht verschiebbar ist, und bei Betätigung des Mittels (7, 7') zur Einstellung der Axiallage des sich verjüngenden Teils (25, 25') der entsprechenden aktiven Rolle (23, 24) auf diesen Trägerschienen (66, 67) anderseits axial verfahrbar ist, wobei die senkrechten Einstellmittel (63, 64) sich jeweils auf dem entsprechenden Träger (41, 51) derart abstützen, dass dieser in axialer Richtung verschiebbar ist.

4. Richtvorrichtung nach Anspruch 3, dadurch gekennzeichnet, dass die Laufrollen (42) zur Abstützung des oberen Trägers (41) an jedem Ende des Trägers (41) auf um Horizontalachsen (44) angelenkten Arme (43) paarweise montiert sind, wodurch der Träger (41) mit dem Richtwerk (4, 5) bei Betätigung der Zylinder (64) in die Arbeitsstellung absenkbar und der Träger (41) in die obere Ausbaustellung rückstellbar ist.

5. Richtvorrichtung nach Anspruch 3, dadurch gekennzeichnet, dass jedem Träger (41, 51) zur Abstützung des Richtwerks (4) (5) mit einer unsymmetrischer Rolle (23) (24) eine axiale Einstellvorrichtung (7) mit einem Zentrierplättchen (71) zugeordnet ist, das senkrecht zum Träger auf einem, auf zwischen den beiden Ständer (61) des Gestells (6) parallel zum Träger (41) (51) verlaufenden Schienen (81) gleitbar angeordneten Schlitten (8) gleitend montiert ist, wobei das Ende (72) des Plättchens (71) in einer auf dem Träger (41) (51) gemäss einer senkrechten Richtung angeordneten Führungsnut (47) zum Eingriff kommen kann.
